# EUROPÄISCHE PATENTANMELDUNG

(11) **EP 4 283 070 A1**
(43) Veröffentlichungstag der Anmeldung: **29.11.2023**
(21) Anmeldenummer: 23175725.3
(22) Anmeldetag: 26.05.2023
(51) Int. Cl.: E04D 13/14

(54) **FORMTEIL ZUR BAUWERKSABDICHTUNG**

(30) Priorität: 27.05.2022 LU 102957
(71) Anmelder: Carlisle Construction Materials GmbH, 99880 Waltershausen (DE)
(72) Erfinder: SOCHOR, Josef, 99880 Waltershausen (DE)
(74) Vertreter: Paustian & Partner Patentanwälte mbB

(57) **Zusammenfassung**

Formteil zur Bauwerksabdichtung, wobei das Formteil dazu vorgesehen und geeignet ist an ein Bauwerk angebracht zu werden. Das Formteil weist in einem Anbauzustand zumindest drei Flächen auf, wovon jede in einer separaten Ebene liegt und sich die Ebenen in einem Schnittpunkt schneiden, weiterhin umfassend eine innenliegende, dimensionsstabile und dehnbare Einlage.

## Beschreibung

Die vorliegende Offenbarung liegt im Bereich der Bauwerksabdichtung und bezieht sich insbesondere auf ein Formteil zur Bauwerksabdichtung und dessen Herstellung. Unter Bauwerksabdichtung wird jeglicher Fall von Abdichtung an einem Bauwerk verstanden z.B. Abdichtungen im Dachbereich oder in einem Bereich, der später mit Wasser und/oder Boden in Berührung kommen kann (z.B. Keller).

Bei der Bauwerksabdichtung liegt besonderes Augenmerk auf der Abdichtung von Eckbereichen am Bauwerk. Bisher war die Abdichtung diese Bereiche stark durch manuelle Arbeit geprägt, weil individuelle Lösungen vor Ort an der Baustelle geschaffen werden mussten. Dies ist zeitaufwendig und hat damit negativen Einfluss auf die Einbausicherheit und die Erstellungskosten. Insbesondere sind Ecken, also Innen- oder Außenecken problematisch und zeitaufwändig in der Abdichtung. Es sind vorgefertigte Bausätze bekannt, welche vor Ort auf der Baustelle eingebaut werden, jedoch keine fertigen Formteile im Sinne der vorliegenden Anmeldung sind. Weiterhin können diese Bausätze Einlagen umfassen. Siehe Anmeldungen US 6070370 A und EP 0396063 A1.

Die vorliegende Anmeldung hat es daher zur Aufgabe eine Lösung bereit zu stellen, mit der eine Bauwerksabdichtung unter Berücksichtigung der bekannten Fachregeln sicher und kostengünstiger hergestellt werden kann.

Diese Aufgabe wird durch ein Formteil, ein Herstellungsverfahren für ein solches Formteil und ein Verfahren zur Bauwerksabdichtung gemäß einem der beigefügten unabhängigen Ansprüche gelöst.

Nach einem Aspekt der vorliegenden Offenbarung ist ein Formteil zur Bauwerksabdichtung dazu vorgesehen und geeignet an ein Bauwerk angebracht zu werden. Das Formteil weist in einem Anbauzustand an dem Bauwerk zumindest drei Flächen auf, wovon jede in einer separaten Ebene liegt und sich die Ebenen in einem Schnittpunkt schneiden. Dies kann den Vorteil haben, dass eine Bauwerksabdichtung schnell und kostengünstig herbeigeführt werden kann. Das Formteil kann flexibel sein, was den Anbau erleichtert. Der Schnittpunkt kann auch als Schnittbereich verstanden werden, da in der körperlichen Ausführung durch das Material der Formteile bedingt keine scharfen Kanten und Ecken ergeben. Auch kann der Schnittpunkt ein gedachter Punkt sein, da in der tatsächlichen Ausführung des Formteils das Material der Formteile nicht bis zum Schnittpunkt verläuft, sondern vorher aufhört, wie z.B. bei einem Kegelstumpf bzw. einer Kegelstumpfmantelfläche, jedoch schneiden sich die Ebenen in denen die Flächen liegen in diesem Schnittpunkt. Mit anderen Worten kann der Schnittpunkt auch außerhalb des Formteiles liegen.

Nach einem Aspekt der vorliegenden Offenbarung weist ein Formteil zur Bauwerksabdichtung eine Kegelmantelform auf. Die Kegelmantelform ist grundsätzlich sowohl als dreidimensionaler Körper (Kegel bzw. kegelförmiger Körper ohne Bodenfläche), als auch in der Abwicklung (Ausbreiten der Fläche auf einer Ebene) zu verstehen. Die Kegelmantelform kann den Vorteil haben, dass das Formteil einfach hergestellt werden kann. Dies kann außerdem den Vorteil haben, dass ein Einbau auf einer Baustelle bzw. das Anbringen des Formteils an das Bauwerk vereinfacht wird.

Nach einem Aspekt der vorliegenden Offenbarung umfasst ein Formteil zumindest ein erstes Flächenformteil. Das Flächenformteil umfasst zumindest teilweise eine flexible Dichtbahn. Dies kann den Vorteil haben, dass das Formteil einfach herzustellen ist.

Nach einem Aspekt der vorliegenden Offenbarung ist bei einem Formteil zumindest am Schnittpunkt ein zweites Flächenformteil angeordnet. Dies kann den Vorteil haben, dass das Formteil stabiler und/oder besser dichtend ist.

Nach einem Aspekt der vorliegenden Offenbarung ist bei einem Formteil zumindest am Schnittpunkt eine flüssige Dichtmasse angeordnet. Dies kann den Vorteil haben, dass das Formteil stabiler und/oder besser dichtend ist.

Nach einem Aspekt der vorliegenden Offenbarung umfasst ein Formteil zumindest eine Fügenaht. Dies kann den Vorteil haben, dass das Formteil einfach herzustellen ist.

Nach einem Aspekt der vorliegenden Offenbarung stehen bei einem Formteil die Ebenen senkrecht zueinander. Dies kann außerdem den Vorteil haben, dass ein Einbau auf einer Baustelle bzw. das Anbringen des Formteils an das Bauwerk vereinfacht wird.

Nach einem Aspekt der vorliegenden Offenbarung umfasst ein Formteil eine Einlage. Die Einlage kann eine innenliegende und dimensionsstabile Einlage sein. Die Einlage kann zumindest eines umfassen von Polyestergewebe, Glasgewebe, Glasgelege, Vlies, Drahtgeflecht. Unter innenliegend ist zu verstehen, dass die Einlage bei den beiden Flächen durch jeweils zumindest eine Lage überdeckt wird. Mit anderen Worten ist die Einlage zumindest weitestgehend durch das Material der Schicht umschlossen, durch welche die Flächen gebildet werden. Die Einlage kann überdehnbar sein z.B. beim Einbau des Formteils kann die Einlage gezielt überdehnt und damit die Einlage z.B. gewünscht eingerissen werden. Damit kann das Formteil dem jeweiligen Bauwerksuntergrund bzw. Bauwerksform angepasst werden. Die Einlage sorgt bei wechselnden Umweltbedingungen, insbesondere in Bezug auf Temperaturwechsel und Feuchtigkeit dafür, dass das Formteil dimensionsstabil ist. Die Einlage kann ein Netz aus nicht-metallischen Fasern sein. Dieses Netz kann Fasern aufweisen, die 90° zueinander verlaufen. Die Fasern können an den Kreuzungspunkten verbunden, z.B. verschweißt oder verklebt sein. Die Fasern können Glasfasern sein. Wenn die Einlage bzw. das Netz überdehnt wird, dann können Fasern im Netz reißen und/oder die Verbindungen an den Kreuzungspunkte versagen. Ein Glasfasernetz kann z.B. bei ca. 5% oder mehr reißen und/oder sich die Verbindungen lösen. Die Dimensionen der Einlage werden gezielt so gewählt, dass das Überdehnen möglich ist, da bekannte Einlagen (Netze, Streckmetall) gerade nicht reißen sollen.

Nach einem Aspekt der vorliegenden Offenbarung umfasst ein Formteil weiterhin zumindest eine Kaschierung. Dies kann den Vorteil haben, dass die Bauwerksabdichtung einfacher und zuverlässiger ausgeführt werden kann und die Kaschierung eine kraftschlüssige und wasserfeste Verbindung mit dem Untergrund ausbildet. Die zumindest eine Kaschierung kann auf der Seite eines ersten Flächenformteiles angeordnet sein, welche in einem Anbauzustand des Formteils zum Bauwerk weist. Die Kaschierung kann zumindest eines umfassen von einer polymermodifizierten und selbstklebenden Bitumenschicht, selbstklebenden Schichten auf Butyl- und Acrylat-Basis, Hot-Melt, PE, PP oder deren jeweilige Abmischungen, Thermoplast Schichten auf Polyolefinbasis. Die Formteilkaschierung kann durch Einwirkung von Wärme in flüssigen (niedrig viskosen) Zustand überführt und auf dem Untergrund zum Haften gebracht werden.

Nach einem Aspekt der vorliegenden Offenbarung weist ein Formteil zumindest eines auf von Polymer-Bitumen, Kunststoff (PVC, FPO, EVA, CSM, Styrolblockcopolymere u.a.), Elastomere (EPDM, Butyl, NBR, ACM, u.a.).

Nach einem Aspekt der vorliegenden Offenbarung umfasst ein Verfahren zur Herstellung eines Formteils zur Bauwerksabdichtung die folgenden Schritte:
- Herstellen eines ersten Flächenformteils;
- Formen des ersten Flächenformteils;
- Fügen des ersten Flächenformteils.

Dies kann den Vorteil haben, dass das Formteil einfach herzustellen ist.

Nach einem Aspekt der vorliegenden Offenbarung umfasst ein Verfahren zur Herstellung eines Formteils zur Bauwerksabdichtung weiterhin den Schritt des Aufbringens eines zweiten Flächenformteils an zumindest einem Schnittpunkt nach dem Schritt des Fügens. Dies kann den Vorteil haben, dass das Formteil stabiler und/oder besser dichtend ist.

Nach einem Aspekt der vorliegenden Offenbarung umfasst ein Verfahren zur Herstellung eines Formteils zur Bauwerksabdichtung weiterhin den Schritt des Aufbringens einer flüssigen Dichtmasse an zumindest einem Schnittpunkt nach dem Schritt des Fügens. Dies kann den Vorteil haben, dass das Formteil stabiler und/oder besser dichtend ist.

Nach einem Aspekt der vorliegenden Offenbarung umfasst ein Verfahren zur Herstellung eines Formteils zur Bauwerksabdichtung beim Formen des ersten Flächenformteils das Formen des ersten Flächenformteils in einer Spitztüten- bzw. Kegelform.

Nach einem Aspekt der vorliegenden Offenbarung weist ein Verfahren zur Bauwerksabdichtung die folgenden Schritte auf:
- Erstellen einer Abdichtung auf Flächen des Bauwerks;
- Erstellen einer Abdichtung in Eckbereichen des Bauwerks unter Verwendung von zumindest einem oben genannten Formteil.

Dies kann den Vorteil haben, dass ein Bauwerk kostengünstig und sicher abgedichtet werden kann.

Nach einem Aspekt der vorliegenden Offenbarung weist ein Verfahren zur Bauwerksabdichtung weiterhin den Schritt des Vorwärmens einer Kaschierung an einem Formteil vor oder während des Schritts des Erstellens einer Abdichtung in Eckbereichen des Bauwerks auf. Dies kann den Vorteil haben, dass die Bauwerksabdichtung einfacher, zuverlässiger und schneller herzustellen ist. Dabei wird die Kaschierung durch Einwirkung von Wärme in flüssigen (niedrig viskosen) Zustand überführt und auf dem Untergrund zum Haften gebracht. Dies kann den Vorteil haben, dass die Kaschierung eine kraftschlüssige und wasserfeste Verbindung mit dem Untergrund ausbildet.

Im Sinne der vorliegenden Anmeldung ist eine Kegelmantelfläche bzw. das Formteil als Spitztüten-förmig zu verstehen, wobei die Kegelmantelfläche nicht im mathematisch genauen Sinne zu verstehen ist, sondern die Kegelmantelfläche verschiedene Formen haben kann, solange sich daraus ein hohler zumindest nach einer Seite offener und zu dieser Seite gegenüberliegend verjüngender Körper ergibt, wie dies z.B. von Spitz- oder Schultüten oder Eiswaffeln bekannt ist. Dieser Körper kann, muss aber nicht spitz zulaufend sein, es kann sich auch um die Mantelfläche eines Kegelstumpfes (Kegelmantelfläche) handeln, wobei auch hier Kegelstumpf im Sinne der obigen Ausführungen weit zu verstehen ist. Weiterhin muss dieser Körper bzw. das Formteil nicht symmetrisch (z.B. rotationssymmetrisch) sein.

Wenn die Kegelmantelfläche bzw. das Formteil spitz zuläuft, dann wird damit ein Schnittpunkt gebildet. Im Falle eines o.g. Kegelstumpfes wird der Bereich mit der größten Verjüngung des Spitztüten-förmigen Formteils als dieser Schnittpunkt verstanden.

Die voran genannten Vorteile und/oder Merkmale der Anmeldung müssen nicht in allen Ausführungsformen gleichzeitig vorhanden sein, sondern können untereinander beliebig zu neuen Ausführungsformen kombiniert werden. Insbesondere können die Merkmale der Vorrichtungsansprüche in die Verfahrensansprüche aufgenommen und/oder mit diesen kombiniert werden und anders herum.

### Kurze Beschreibung der Figuren

Weitere Charakteristika und Vorteile der Anmeldung werden im Verlauf der nachfolgenden Beschreibung ihrer Ausführungsformen ersichtlich, welche nur beispielhaft und nicht beschränkend in Zusammenschau mit den beigefügten Zeichnungen gegeben wird. In den Figuren ist:
Figur 1 eine schematische und perspektivische Darstellung einer Ausführungsform der vorliegenden Anmeldung.
Figur 2 ist eine weitere perspektivische Ansicht der Ausführungsform der Figur 1.
Figur 3 eine schematische und perspektivische Darstellung einer weiteren Ausführungsform der vorliegenden Anmeldung.
Figur 4 ist eine schematische Darstellung des Aufbaus einer flexiblen Dichtbahn.
Figur 5 zeigt ein Flussdiagramm für ein Verfahren zur Bauwerksabdichtung.
Figur 6 zeigt ein Flussdiagramm für ein Herstellungsverfahren von Formteilen zur Bauwerkabdichtung.

Einführend sei festgehalten, dass in den unterschiedlich beschriebenen Ausführungsbeispielen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen. Zwar werden Verfahren und Vorrichtung getrennt beschrieben, jedoch können Vorrichtungsmerkmale durch die Verfahrensbeschreibung umfasst sein und andersherum. Diese Beschreibungen gelten dann auch über den gesamten Bereich der Offenbarung und sind nicht auf ein Ausführungsform festgelegt.

### Detaillierte Beschreibung der Ausführungsformen

Es wird anfänglich Bezug genommen auf die Figur 1, in welcher eine schematische Darstellung einer Ausführungsform der Anmeldung gezeigt wird. Insbesondere zeigt die Ausführungsform der Figur 1 ein Formteil 10, welches für Innenecken geeignet ist. Dabei umfasst das Formteil 10 ein erstes Flächenformteil 20 und ein zweites Flächenformteil 21. Das erste Flächenformteil 20 umfasst eine erste Fläche 11, eine zweite Fläche 12 und eine dritte Fläche 13. In der dargestellten Ausführungsform sind die erste, zweite und dritte Fläche 11, 12 und 13 vom ersten Flächenformteil 20 umfasst. In der perspektivischen Ansicht der Figur 1 hat das Formteil eine kegelige Form bzw. ist spitztütenförmig und läuft zu einem Schnittpunkt S zu, welcher zugleich die Spitze der kegelige Form bzw. der Spitztüte darstellt.

Die Figur 1 zeigt das Formteil 10 in einem Anbauzustand an z.B. einem Gebäude. Insbesondere wird mit dem gezeigten Formteil eine sogenannte Innenecke an einem Bauwerk abgedichtet. Damit erstreckt sich das Formteil 10 in die Zeichen- bzw. Blattebene hinein, der Schnittpunkt S ist tiefer in der Zeichenebene, als der gezeigte Rand an dem das Bezugszeichen 20 angetragen ist. Im gezeigten Einbauzustand stehen die erste, zweite und dritte Fläche 11, 12 ,13 senkrecht zueinander. Dabei liegen die erste, zweite und dritte Fläche 11, 12 ,13 jeweils in einer Ebene E1, E2 und E3. Diese Ebenen E1, E2 und E3 schneiden sich ebenfalls im Schnittpunkt S und stehen senkrecht zueinander.

Im Bereich des Schnittpunktes S ist das zweite Flächenformteil 21 auf das erste Flächenformteil 20 aufgebracht. In der Figur 1 ist das zweite Flächenformteil 21 gestrichelt eingezeichnet, da es auf der Rückseite, d.h. der dem Bauwerk zugewandten Seite aufgebracht ist. Dies ist jedoch wahlweise. Es könnte auch auf der als sichtbar in der Figur 1 dargestellten Seite des Formteils 10 aufgebracht sein und weiterhin könnte ein weiteres Flächenformteil aufgebracht werden, so dass auf beiden Seiten eine Verstärkung im Bereich des Schnittpunktes S aufgebracht sind. In der Darstellung der Figur 1 ist im Bereich des Schnittpunktes S weiterhin noch eine flüssige Dichtmasse 30 aufgebracht. Diese kann das zweite Flächenformteil 21 überdecken. Die flüssige Dichtmasse 30 kann auch aufgebracht werden, wenn keine Flächenformteile vorhanden sind.

Das Formteil 10 weist eine Fügenaht 40 zwischen der ersten 11 und zweiten Fläche 12 auf. Im gezeigte Ausführungsbeispiel umfasst das Formteil 10 das erste und zweite Flächenformteil 20 und 21, wobei die beiden Flächenformteile 20 und 21 in ihrer Abwicklung flache Formteile sind und das Formteil 10 maßgeblich durch ein Einschlagen und Fügen des ersten Flächenformteils 20 seine dreidimensionale Erstreckung erlangt. Das Fügen erfolgt beispielhaft an der Fügenaht 40, jedoch ist jede andere Platzierung der Fügenaht 40, mehrere Fügenähte oder auch ein nahtlos geformtes Formteil denkbar, dies gilt über den gesamten Offenbarungsbereich.

Das zweite Flächenformteil 21 ist ebenfalls auf diese Weise hergestellt und an das erste Flächenformteil 20 befestigt. Der Fügebereich zwischen dem ersten und zweiten Flächenformteil 20 und 21 kann mit einer flüssigen Dichtmasse 30 zusätzlich abgedichtet werden. Die Fügenaht 40 kann mit flüssiger Dichtmasse 30 zusätzlich abgedichtet werden.

Figur 2 zeigt eine andere Ansicht des Formteils 10 aus der Figur 1. Die Figur 1 zeigt das Formteil 10 angebaut an ein Bauwerk bzw. in seinem Einbauzustand. Figur 2 stellt die (Spitz-)Tütenform bzw. kegelige Form des Formteils 10 dar. Die drei Flächen 11, 12 und 13 sind nach innen verformt und damit erstreckt sich das Formteil 10 weniger weit zu den Blatträndern in Figur 2 im Vergleich zur Figur 1. Der Schnittpunkt S ist in der Darstellung der Figur 2 nicht zu sehen, ragt aber wie bei der Figur 2 in die Blattebene hinein. Die Fügenaht 40 ist ebenfalls zu sehen. An jeder Fügenaht kann das Material der zu fügenden Abschnitte überlappend ausgeführt sein, sodass sich eine stabile Fügung ergibt.

Figur 3 zeigt eine weitere Ausführungsform der Anmeldung, ein Formteil 10 welches für die Abdichtung von Außenecken vorgesehen ist in einem Anbau- bzw. Einbauzustand an einem Bauwerk. Wie bei der Darstellung der Figur 1 umfassen drei Ebenen E1, E2 und E3 jeweils die erste 11, zweite 12 und dritte 13 Fläche. Diese schneiden sich wiederum in einem Schnittpunkt S. Im Gegensatz zur Ausführungsform der Figuren 1 und 2 ist die Ausführungsform der Figur 3 nicht kegel- oder spitztütenförmig.

Die in Figur 3 gezeigte Ausführungsform hat zwei Fügenähte 40. Allerdings ist die Anordnung der Fügenähte bzw. die Form des ersten Flächenformteil 20 und ggf. des zweiten Flächenformteils 21 beliebig, so lange sich in einem Einbau- bzw. Anbauzustand des Formteils 10 die drei Ebenen E1 bis E3 ergeben, welche sich im Schnittpunkt S schneiden. Alternativ oder zusätzlich kann zumindest eine Fügenaht 40 an dem zweiten Flächenformteil 21 angeordnet sein und mit dem ersten Flächenformteil 20 verbinden.

Figur 4 zeigt einen schematischen Querschnitt durch eine flexible Dichtbahn 50. Die flexible Dichtbahn 50 umfasst eine TPE-Schicht, welche in einem Ein- bzw. Anbauzustand der flexiblen Dichtbahn 50 die Sichtseite darstellt. In eine EPDM-Schicht 90 ist eine Einlage 60 eingebracht. In der Ausführungsform der Figur 4 umfasst die Einlage ein bekanntes Glasgelege, daher sind in der Schnittansicht nur die Fasern zu sehen, die senkrecht zur Blattebene verlaufen. Bei einer flexiblen Dichtbahn 50 ist das Flächengewicht des Glasgeleges im Vergleich zu einer herkömmlichen Dichtbahn stark reduziert. So kann die Einlage einer herkömmlichen Dichtbahn ein Flächengewicht von z.B. 50g/m² aufweisen und die Einlage 60 des Formteils 10 bzw. der flexiblen Dichtbahn 50 kann ein Flächengewicht von z.B. 16g/m² haben. Ein Bereich für das Flächengewicht der Einlage 60 des Formteils 10 bzw. der flexiblen Dichtbahn 50 kann zwischen 10 und 180 g/m² liegen. Die Einlage kann ein Fasernetz sein. Die Einlage kann bei 5% und mehr Dehnung reißen und/oder Verbindungen an Faserkreuzungen können sich lösen (siehe oben).

Die vorliegenden Anmeldung ist nicht auf Formteile mit dem obigen Aufbau beschränkt. Es kommen jegliche Materialpaarungen und Anordnungen in Frage, mit oder ohne Einlage 60.

Figur 5 zeigt ein Flussdiagramm für ein Verfahren zur Abdichtung eines Bauwerks unter Verwendung eines der oben genannten Formteile 10. In einem Schritt S10 wird auf den jeweiligen Flächen eines abzudichtenden Bauwerks zumindest eine Dichtbahn auf bekannte Art und Weise aufgebracht.

In einem Schritt S20 wird ein Formteil mit dem Schnittpunkt S mit einem Eckbereich des abzudichtenden Bauwerks ausgerichtet. Bei einem Formteil 10 für Innenecken wie in Figuren 1 und 2 zu sehen, kann das Formteil 10 z.B. wie in Figur 2 gezeigt nicht voll entfaltet in die Ecke eingebracht werden.

In einem Schritt S30 wird eine Kaschierung 70 an dem Formteil 10 vorgewärmt. Damit kann die Qualität der Verbindung beim folgenden Schritt S40 beim Anbringen am Bauwerk erhöht werden. Die die Anbringung ist abhängig von der grundsätzlichen Materialpaarung zwischen der in Schritt S10 aufgebrachten Abdichtung auf den Flächen und dem Material des Formteils 10. Herkömmlicherweise wird man das Formteil 10 durch Wärmeeintrag und Anpressen mit der Abdichtung aus S10 verbinden. Aber natürlich können auch Klebstoffe oder Flüssigdichtmittel verwendet werden (zusätzlich oder ausschließlich).

In Figur 6 wird ein Herstellungsverfahren für ein Formteil 10 offenbart. In einem Schritt S10 wird ein erstes Flächenformteil 20 hergestellt. Dieses wird typischerweise aus einer flexiblen Dachbahn ausgeschnitten, welche materialmäßig zu einer Abdichtung der Flächen (z.B. S10 in Fig. 5) passt.

In Schritt S20 wird ein zweites Flächenformteil 21 hergestellt. Das zweite Flächenformteil 21 kann z.B. aus einem zum Material des ersten Flächenformteils 20 passenden Material hergestellt werden, sodass die beiden Flächenformteile bestmöglich miteinander verarbeitet werden können.

In einem Schritt S30 wird das erste Flächenformteil 20 geformt. Da in Schritt S10 das erste Flächenformteil 20 zumeist aus einem flachen Stück flexibler Dachbahn hergestellt wird, muss das erste Flächenformteil 20 in eine dreidimensionale Form gebracht werden.

In einem Schritt S40 wird das geformte erste Flächenformteil 20 gefügt, sodass es die in Schritt S30 hergestellte Form behält. Dies kann z.B. durch Laschen erfolgen, die im Bereich der o.g. Fügenaht 40 ausgeformt sind. Diese Laschen können eine Überdeckung bzw. Breite von 20 bis 80 mm aufweisen.

In einem Schritt S50 wird das zweite Flächenformteil 21 auf das geformte und gefügte erste Flächenformteil 20 aufgebracht. Dies kann z.B. im Bereich des Schnittpunktes S erfolgen und/oder entlang der einen (oder mehreren) Fügenaht 40. Dabei kann das zweite Flächenformteil 21 sowohl auf die im Einbauzustand zum Bauwerk weisende Seite oder die vom Bauwerk wegweisende Seite des Formteils 10 aufgebracht werden. Es können auch mehrere zweite Flächenformteile hergestellt und aufgebracht werden, z.B. von beiden oben genannten Seiten.

In einem Schritt S60 wird flüssige Dichtmasse 30 auf das an das erste Flächenformteil 20 aufgebrachte zweite Flächenformteil 21 aufgebracht. Dies kann mit einiger Überdeckung geschehen, sodass ein Bereich um das zweite Flächenformteil 21 abgedeckt wird. Die flüssige Dichtmasse 30 kann jede niedrigviskose, z.B. streich- oder sprühfähige Dichtmasse sein.

Die ersten und zweiten Flächenformteile 20 und 21 können auch durch ein passendes Herstellungsverfahren hergestellt werden, sodass die Schritte S10/S30 und S20/S40 kombiniert ausgeführt werden, wie dies z.B. bei einem Spritzgussverfahren oder mit 3D-Druck möglich wäre. Auch kann das gesamte Formteil 10 durch ein solches Herstellungsverfahren hergestellt werden. Die oben gegebene Beschreibung der Schritte S10 bis S60 kann z.B. für eine manuelle Herstellung für ein Formteil 10 anwendbar sein.

### Bezugszeichenliste

- 10: Formteil
- 11: erste Fläche
- 12: zweite Fläche
- 13: dritte Fläche
- 20: erstes Flächenformteil
- 21: zweites Flächenformteil
- 30: flüssige Dichtmasse
- 40: Fügenaht
- 50: flexible Dichtbahn
- 60: Einlage
- 70: Kaschierung
- 80: TPE-Schicht
- 90: EPDM-Schicht
- 100: Bitumen

- E1: erste Ebene
- E2: zweite Ebene
- E3: dritte Ebene
- S: Schnittpunkt

## Patentansprüche

1. Formteil zur Bauwerksabdichtung (10), wobei das das Formteil dazu vorgesehen und geeignet ist an ein Bauwerk angebracht zu werden und in einem Anbauzustand zumindest drei Flächen aufweist (11, 12, 13) wovon jede in einer separaten Ebene (E1, E2, E3) liegt und sich die Ebenen in einem Schnittpunkt (S) schneiden, weiterhin umfassend eine innenliegende, dimensionsstabile und überdehnbare Einlage (60).

2. Formteil zur Bauwerksabdichtung (10), aufweisend eine Kegelmantelform.

3. Formteil (10) nach Anspruch 1 oder 2, weiterhin umfassend zumindest ein erstes Flächenformteil (20), welches zumindest teilweise eine flexible Dichtbahn (50) umfasst.

4. Formteil (10) nach einem der vorangegangenen Ansprüche, wobei zumindest am Schnittpunkt (S) ein zweites Flächenformteil (21) angeordnet ist.

5. Formteil (10) nach einem der vorangegangenen Ansprüche, wobei zumindest am Schnittpunkt (S) eine flüssige Dichtmasse (30) angeordnet ist.

6. Formteil (10) nach einem der vorangegangenen Ansprüche, umfassend zumindest eine Fügenaht (40).

7. Formteil (10) nach einem der vorangegangenen Ansprüche, wobei die Ebenen (E1, E2, E3) senkrecht zueinander stehen.

8. Formteil (10) nach einem der vorangegangenen Ansprüche, weiterhin umfassend zumindest eine Kaschierung (70).

9. Verfahren zur Herstellung eines Formteils zur Bauwerksabdichtung (10) umfassend die Schritte:
- Herstellen eines ersten Flächenformteils (20);
- Formen des ersten Flächenformteils (20);
- Fügen des ersten Flächenformteils (20).

10. Verfahren zur Herstellung nach Anspruch 9, weiterhin umfassend den Schritt des Aufbringens eines zweiten Flächenformteils (21) an zumindest einem Schnittpunkt (S) nach dem Schritt des Fügens.

11. Verfahren zur Herstellung nach einem der Ansprüche 9 oder 10, weiterhin umfassend den Schritt des Aufbringens einer flüssigen Dichtmasse (30) an zumindest einem Schnittpunkt (S) nach dem Schritt des Fügens.

12. Verfahren zur Herstellung nach einem der Ansprüche 9 bis 11, wobei der Schritt des Formens ein Formen des ersten Flächenformteils (20) zu einer Spitztütenform umfasst.

13. Verfahren zur Bauwerksabdichtung, umfassend die Schritte:
- Erstellen einer Abdichtung auf Flächen des Bauwerks;
- Erstellen einer Abdichtung in Eckbereichen des Bauwerks unter Verwendung von zumindest einem Formteil (10) nach einem der Ansprüche 1 bis 9.

14. Verfahren zur Bauwerksabdichtung nach Anspruch 13, weiterhin umfassend den Schritt des Vorwärmens einer Kaschierung (70) an einem Formteil (10) vor oder während des Schritts des Erstellens einer Abdichtung in Eckbereichen des Bauwerks.
